# EUROPÄISCHE PATENTSCHRIFT

(11) **EP 4 485 686 B1**
(45) Veröffentlichungstag und Bekanntmachung des Hinweises auf die Patenterteilung: **01.04.2026**
(21) Anmeldenummer: 23181523.4
(22) Anmeldetag: 26.06.2023
(51) Int. Cl.: H01Q 1/14, H01Q 1/22, H01P 3/16

(54) **DIELEKTRISCHE WELLENLEITERANORDNUNG**
DIELECTRIC WAVEGUIDE DEVICE
DISPOSITIF DE GUIDE D'ONDES DIÉLECTRIQUE

(43) Veröffentlichungstag der Anmeldung: 01.01.2025
(73) Patentinhaber: VEGA Grieshaber KG, 77709 Wolfach (DE)
(72) Erfinder: WEINZIERLE, Christian, 77709 Wolfach (DE); WÄLDE, Steffen, 78078 Niedereschach (DE); BADER, Tobias, 77716 Haslach (DE)
(74) Vertreter: Maiwald GmbH

(56) Entgegenhaltungen:
- DE-A1- 102021 118 496
- US-A1- 2015 362 354
- US-A1- 2022 216 581
- MARTIN GEIGER ET AL: "A Multimodal Dielectric Waveguide-Based Monopulse Radar at 160 GHz", IEEE TRANSACTIONS ON MICROWAVE THEORY AND TECHNIQUES, 15 July 2020 (2020-07-15), USA, pages 1 - 1, XP055719844, ISSN: 0018-9480, DOI: 10.1109/TMTT.2020.3006530

## Beschreibung

### Technisches Gebiet

Die vorliegende Offenbarung betrifft Messgeräte zur Prozessautomatisierung im industriellen oder privaten Umfeld. Insbesondere betrifft die vorliegende Offenbarung eine dielektrische Wellenleiteranordnung für ein Radargerät, ein Radargerät mit einer solchen dielektrischen Wellenleiteranordnung und eine Verwendung.

### Technischer Hintergrund

Wellenleiter sind geeignet, Hochfrequenzwellen (HF-Wellen) zu übertragen, z.B. von einem HF-Generator zu einer Antenne. Für zumindest einige Wellenleiter - z.B. ab einer bestimmten Länge des Wellenleiters - kann es erforderlich sein, eine oder mehrere Halterungen und/oder andere Stützvorrichtung an dem Wellenleiter anzuordnen, z.B. um den Wellenleiter zu stützen. Bei zumindest einigen Wellenleitern, z.B. bei einigen Typen von dielektrischen Wellenleitern, können diese Halterungen jedoch zu einem Austreten der HF-Wellen aus dem Wellenleiter und/oder zu Störreflexionen im HF-Signal führen.

DE 10 2021 118 496 A1 beschreibt ein Füllstandmessgerät zur Bestimmung eines Füllstands eines Füllguts in einem Behälter mit einer Antenne, eine Sende-/Empfangseinheit und einen Wellenleiter.

US 2022/0216581 A1 beschreibt eine Wellenleiterkabelanordnung.

Martin Geiger et al.: "A Multimodal Dielectric Waveguide-Based Monopulse Radar at 160 GHz", 15. Juli 2020, XP055719844 beschreibt einen HDPE-Wellenleiter, der mit einem MMIC verbunden ist.

US 2015/0362354 A1 beschreibt einen Modenkonverter für ein Füllstandradar.

### Zusammenfassung

Vor diesem Hintergrund ist es eine Aufgabe der vorliegenden Erfindung, eine dielektrische Wellenleiteranordnung für ein Radargerät bereitzustellen, welche eine gute Signalqualität ermöglicht.

Diese Aufgabe wird durch die Merkmale der unabhängigen Patentansprüche gelöst. Weiterbildungen der Erfindung ergeben sich aus den Unteransprüchen und der folgenden Beschreibung von Ausführungsformen.

Ein erster Aspekt der vorliegenden Offenbarung betrifft ein Radargerät, aufweisend eine dielektrische, insbesondere unsymmetrische, Wellenleiteranordnung, und insbesondere eine dielektrische Wellenleiteranordnung, die zur Verwendung in einem Radargerät eingerichtet ist. Bei dem Radargerät kann es sich insbesondere um ein Radargerät zur Prozessautomatisierung im industriellen oder privaten Umfeld handeln, insbesondere um ein Füllstandradargerät. Die dielektrische Wellenleiteranordnung weist einen dielektrischen Wellenleiter auf, der zum Propagieren von Hochfrequenzwellen (Radarwellen) eingerichtet ist. Es ist eine Halterung vorgesehen, welche den dielektrischen Wellenleiter zumindest teilweise umfasst, um ihn zu halten. Die Halterung ist eingerichtet, mit ihrer Stirnfläche in einer Aufnahme eines Bodens eines Elektronikbechers eingeschoben zu werden, der ein Radarmodul des Radargeräts enthält. Beispielsweise weist die Halterung eine im Wesentlichen zylindrische Form auf. An ihrer Stirnfläche weist die Halterung zumindest eine Ausnehmung oder Ausstülpung auf, um eine Drehausrichtung der Halterung, und somit des Wellenleiters, beim Einschieben der Halterung in die Aufnahme des Bodens zu bewirken.

Unter dem Begriff Ausnehmung oder Ausstülpung sind nicht ausschließlich Bohrungen und Stifte zu verstehen. Vielmehr kann es sich dabei auch unm andere in die Halterung angebrachte Orientierungselemente handeln, wie beispielsweise eine gefräste Kante.

Die dielektrische Wellenleiteranordnung kann somit mit definierter Orientierung in Bezug auf die Elektronik des Radargeräts und insbesondere zur Radarsignalquelle eingesetzt werden, um das HF-Signal mit definierter Orientierung einzukoppeln.

Dies ist insbesondere dann vorteilhaft, wenn es sich bei dem dielektrischen Wellenleiter nicht um einen Rundwellenleiter handelt, der einen kreisförmigen Querschnitt aufweist.

Gemäß einer Ausführungsform der vorliegenden Offenbarung weist die Ausstülpung die Form eines Zylinderstiftes auf.

Gemäß einer weiteren Ausführungsform ist die Ausnehmung in Form einer Bohrung ausgeführt.

Gemäß der Erfindung ist die Halterung aus einer ersten Halbschale und einer zweiten Halbschale aufgebaut, wobei die erste Halbschale eine zur zweiten Halbschale korrespondierende Gestaltung aufweist.

Gemäß einer weiteren Ausführungsform weist die erste Halbschale und/oder die zweite Halbschale eine Aufnahme für den dielektrischen Wellenleiter auf. Dies kann ein Zentrieren des dielektrischen Wellenleiters in der Halterung ermöglichen.

Gemäß einer weiteren Ausführungsform der vorliegenden Offenbarung besteht die Halterung aus Edelstahl, insbesondere aus 316L Edelstahl, oder Aluminium, und/oder aus einem metallisch beschichteten Kunststoff, insbesondere HDPE, aus einem Schaumstoff, insbesondere aus einem Hart-Schaumstoff, beispielsweise Rohacell, oder weist ein solches Material auf.

Gemäß einer weiteren Ausführungsform weist das Material der Halterung einen niedrigeren DK-Wert auf als der dielektrische Wellenleiter.

Gemäß einer weiteren Ausführungsform ist die Halterung mittels einer formschlüssigen, einer kraftschlüssigen und/oder einer stoffschlüssigen Verbindung mit dem dielektrischen Wellenleiter verbunden.

Gemäß einer weiteren Ausführungsform der vorliegenden Offenbarung weist der dielektrische Wellenleiter einen nicht-rotationssymmetrischen, insbesondere einen rechteckigen, Querschnitt auf.

Gemäß der Erfindung weist der dielektrische Wellenleiter einen ersten Abschnitt mit einem im Wesentlichen gleichförmigen Querschnitt und einen zweiten Abschnitt mit einem größeren Querschnitt als der erste Abschnitt auf.

Der zweite Abschnitt kann dazu dienen, die Positionierung des dielektrischen Wellenleiters in Längsrichtung zu ermöglichen.

Der dielektrische Wellenleiter kann als ein Kunststofffilament ausgeführt sein, mit einer Querschnittsfläche von prinzipiell beliebiger Form, die in zumindest einigen Ausführungsformen rechteckig oder rund ausgeführt sein kann. Der dielektrische Wellenleiter kann dafür geeignet oder dazu eingerichtet sein, ein Hochfrequenzsignal zu übertragen, insbesondere verlustarm zu übertragen. Ein dielektrischer Wellenleiter kann beispielsweise eine Querschnittsfläche zwischen 0,25 mm² und 8 mm² aufweisen. Die Querschnittsfläche kann von der zu übertragenden Frequenz des Wellenleiters abhängig sein. Generell kann ein dielektrischer Wellenleiter mit einer relativ kleinen Querschnittsfläche - welche dem ersten Abschnitt entsprechen kann - eine relativ geringere Signaldämpfung aufweisen als ein Wellenleiter mit einer relativ größeren Querschnittsfläche. Allerdings kann ein Wellenleiter mit einer größeren Querschnittsfläche - welche dem zweiten Abschnitt entsprechen kann - unempfindlicher gegenüber äußeren Einflüssen und Gegenständen (wie z.B. Halterungen) sein, die sich in unmittelbarer Nähe des Wellenleiters befinden.

Daher kann der hier beschriebene dielektrische Wellenleiter auf einem überwiegenden Teil seiner Strecke als erster Abschnitt mit einem im Wesentlichen gleichförmigen Querschnitt ausgeführt sein, und auf zumindest einigen Teilen seiner Strecke als zweiter Abschnitt oder Aufweitung, wobei der zweite Abschnitt einen größeren Querschnitt aufweist als der erste Abschnitt. Der zweite Abschnitt oder die Aufweitung kann insbesondere dafür geeignet sein, um an diesem z.B. Befestigungselemente (wie z.B. Halterungen) anzuordnen. Dadurch kann vorteilhafterweise ein Kompromiss erzielt werden zwischen geringer Signaldämpfung, die insbesondere den ersten Abschnitt bzw. die ersten Abschnitte auszeichnet, und geringer Störempfindlichkeit, welche typisch ist für den zweiten Abschnitt. Weiterhin können dadurch Störeinflüsse von den Wellenleiterhalterungen minimiert und das Radarsystem kann hinsichtlich seines Klingelverhaltens (Störreflexionen im Antennenbereich und/oder Nahbereich der Antenne) verbessert werden. Ferner kann die Messsicherheit im Nahbereich erhöht werden.

Die Herstellung derartiger dielektrischer Wellenleiter mit Aufweitung kann mittels verschiedener Herstellungsverfahren realisiert werden. Beispielsweise hat sich eine Herstellung mittels Spritzguss, insbesondere Kunststoffspritzguss, als sehr effizient und/oder kostengünstig erwiesen.

In einigen Ausführungsformen ist die Querschnittsfläche des zweiten Abschnitts um einen Faktor 3 bis 80, insbesondere um einen Faktor 10 bis 50, beispielsweise um einen Faktor 15 bis 30, insbesondere um einen Faktor 3, größer als die Querschnittsfläche des ersten Abschnitts. Dies hat sich als besonders effizienter Kompromiss zwischen geringer Signaldämpfung und geringen Störungen bei der Anordnung mit (z.B.) Halterungen erwiesen.

In einigen Ausführungsformen ist ein Übergang zwischen dem ersten Abschnitt und dem zweiten Abschnitt stufenförmig, schräg und/oder abgerundet ausgestaltet. Der Übergang an der linken und rechten Seite des zweiten Abschnitts kann gleich gestaltet sein. Die Gestaltung des Übergangs kann von dem gewählten Herstellungsverfahren abhängig sein.

In einigen Ausführungsformen weist der dielektrische Wellenleiter eine Querschnittsfläche zwischen 0,25 mm² und 8 mm², insbesondere zwischen 0,3 mm² und 3 mm², auf. Der Durchmesser des Querschnitts kann z.B. von der Frequenz und/oder von der Form des Querschnitts (z.B. rechteckig) sowie von dem verwendeten Kunststoff abhängig sein.

In einigen Ausführungsformen weist der dielektrische Wellenleiter eine Vielzahl von zweiten Abschnitten auf, und die zweiten Abschnitte weisen einen Abstand von zwischen 10 mm und 300 mm auf. Die Abstände zwischen den Aufweitungen des dielektrischen Wellenleiters können äquidistant zueinander sein, es sind aber auch ungleichmäßige Abstände möglich. Die Abstände zwischen den Aufweitungen können wesentlich größer sein als die Länge der Aufweitungen. Dies kann vorteilhafterweise die geringe Signaldämpfung betonen.

In einigen Ausführungsformen ist der Querschnitt des ersten Abschnitts und/oder des zweiten Abschnitts elliptisch, insbesondere rund, rechteckig, insbesondere quadratisch, und/oder vieleckig, insbesondere als gleichseitiges Vieleck, ausgeführt. Die Gestaltung des Querschnitts kann von der gewählten Messfrequenz, dem verwendeten Kunststoff, dem gewählten Herstellungsverfahren und/oder von den daran angeordneten Gegenständen (z.B. Befestigungselementen oder Halterungen) abhängig sein.

In einigen Ausführungsformen weist der dielektrische Wellenleiter einen DK-Wert (relative Dielektrizitätskonstante εᵣ) zwischen 2 und 5 und/oder Verlustfaktoren tan(δ) zwischen 0,00001 und 0,1 auf.

In einigen Ausführungsformen besteht der dielektrische Wellenleiter aus einem Kunststoff oder weist dieses Material auf, insbesondere ein Material aus einer Gruppe, welche Polyetheretherketon, PEEK, Polytetrafluorethylen, PTFE, Perfluoralkoxy, PFA, Polyvinylidenfluorid, PVDF, und/oder Hart-Polyethylen (High Density Polyethylen), HDPE, umfasst. Die genannten Kunststoffe können insbesondere hohe Prozesstemperaturen tolerieren und/oder und gegen eine Vielzahl von Chemikalien beständig sein. Darüber hinaus können diese Kunststoffe aus hochfrequenztechnischer Sicht kleine DK-Werte (2 ≤ εᵣ ≤ 3,5) und Verlustfaktoren (0,00001 ≤ tan(δ) ≤ 0,1) aufweisen.

Ein weiterer Aspekt der vorliegenden Offenbarung betrifft ein Radargerät, das einen oben und im Folgenden beschriebenen dielektrischen Wellenleiter beziehungsweise eine dielektrische Wellenleiteranordnung aufweist.

Ein weiterer Aspekt der vorliegenden Offenbarung betrifft die Verwendung eines Radargeräts zur Füllstandmessung, zur Topologiebestimmung und/oder zur Grenzstandbestimmung.

Ein Aspekt betrifft eine Verwendung eines dielektrischen Wellenleiters wie oben und/oder nachfolgend beschrieben oder einer dielektrischen Wellenleiteranordnung wie oben und/oder nachfolgend beschrieben zur Propagierung von Radarwellen, insbesondere für Frequenzen zwischen 70 GHz und 500 GHz, beispielsweise zwischen 100 GHz und 300 GHz.

Unter dem Begriff "Prozessautomatisierung im industriellen Umfeld" kann ein Teilgebiet der Technik verstanden werden, welches Maßnahmen zum Betrieb von Maschinen und Anlagen ohne Mitwirkung des Menschen beinhaltet. Ein Ziel der Prozessautomatisierung ist es, das Zusammenspiel einzelner Komponenten einer Werksanlage in den Bereichen Chemie, Lebensmittel, Pharma, Erdöl, Papier, Zement, Schifffahrt oder Bergbau zu automatisieren. Hierzu können eine Vielzahl an Sensoren eingesetzt werden, welche insbesondere an die spezifischen Anforderungen der Prozessindustrie, wie bspw. mechanische Stabilität, Unempfindlichkeit gegenüber Verschmutzung, extremen Temperaturen und extremen Drücken, angepasst sind. Messwerte dieser Sensoren werden üblicherweise an eine Leitwarte übermittelt, in welcher Prozessparameter wie Füllstand, Grenzstand, Durchfluss, Druck oder Dichte überwacht und Einstellungen für die gesamte Werksanlage manuell oder automatisiert verändert werden können.

Ein Teilgebiet der Prozessautomatisierung im industriellen Umfeld betrifft die Logistikautomation von Anlagen und die Logistikautomation von Lieferketten. Mit Hilfe von Distanz- und Winkelsensoren werden im Bereich der Logistikautomation Abläufe innerhalb oder außerhalb eines Gebäudes oder innerhalb einer einzelnen Logistikanlage automatisiert. Typische Anwendungen finden z.B. Systeme zur Logistikautomation im Bereich der Gepäck- und Frachtabfertigung an Flughäfen, im Bereich der Verkehrsüberwachung (Mautsysteme), im Handel, der Paketdistribution oder aber auch im Bereich der Gebäudesicherung (Zutrittskontrolle). Gemein ist den zuvor aufgezählten Beispielen, dass eine Präsenzerkennung in Kombination mit einer genauen Vermessung der Größe und der Lage eines Objektes von der jeweiligen Anwendungsseite gefordert wird. Hierfür können Sensoren auf Basis optischer Messverfahren mittels Laser, LED, 2D-Kameras oder 3D-Kameras, die nach dem Laufzeitprinzip (time of flight, ToF) Abstände erfassen, verwendet werden.

Ein weiteres Teilgebiet der Prozessautomatisierung im industriellen Umfeld betrifft die Fabrik-/Fertigungsautomation. Anwendungsfälle hierzu finden sich in den unterschiedlichsten Branchen wie Automobilherstellung, Nahrungsmittelherstellung, Pharmaindustrie oder allgemein im Bereich der Verpackung. Ziel der Fabrikautomation ist, die Herstellung von Gütern durch Maschinen, Fertigungslinien und/oder Roboter zu automatisieren, d. h. ohne Mitwirkung des Menschen ablaufen zu lassen. Die hierbei verwendeten Sensoren und spezifischen Anforderungen im Hinblick auf die Messgenauigkeit bei der Erfassung der Lage und Größe eines Objektes sind mit denen der im vorigen Beispiel der Logistikautomation vergleichbar.

Die in den Ansprüchen verwendeten Begriffe sollten so ausgelegt werden, dass sie die weitestmögliche vernünftige Interpretation in Übereinstimmung mit der vorstehenden Beschreibung erhalten. Zum Beispiel sollte die Verwendung des Artikels "ein" oder "der" bei der Einführung eines Elements nicht so ausgelegt werden, dass sie eine Vielzahl von Elementen ausschließt. Ebenso sollte die Erwähnung von "oder" so ausgelegt werden, dass sie eine Vielzahl von Elementen einschließt, so dass die Erwähnung von "A oder B" nicht "A und B" ausschließt, es sei denn, aus dem Kontext oder der vorangehenden Beschreibung geht klar hervor, dass nur eines von A und B gemeint ist. Ferner ist die Formulierung "mindestens eines von A, B und C" als eines oder mehrere Elemente aus einer Gruppe von Elementen zu verstehen, die aus A, B und C besteht, und nicht so auszulegen, dass mindestens eines von jedem der aufgeführten Elemente A, B und C erforderlich ist, unabhängig davon, ob A, B und C als Kategorien oder auf andere Weise miteinander verbunden sind. Darüber hinaus sollte die Erwähnung von "A, B und/oder C" oder "mindestens eines von A, B oder C" so ausgelegt werden, dass sie jede einzelne Einheit der aufgeführten Elemente, z. B. A, jede Teilmenge der aufgeführten Elemente, z. B. A und B, oder die gesamte Liste der Elemente A, B und C umfasst.

Im Folgenden werden mit Verweis auf die Figuren Ausführungsformen der vorliegenden Offenbarung beschrieben. Werden in der folgenden Figurenbeschreibung die gleichen Bezugszeichen verwendet, so bezeichnen diese gleiche oder ähnliche Elemente. Die Darstellungen in den Figuren sind schematisch und nicht maßstäblich.

### Kurze Beschreibung der Figuren

Fig. 1 zeigt ein Füllstandradargerät mit einer dielektrischen Wellenleiteranordnung.
Fig. 2 zeigt die Orientierung des E- und H-Feldes des HF-Messsignals zum Querschnitt des dielektrischen Wellenleiters.
Fig. 3 zeigt eine Querschnittsansicht eines Teilbereichs eines Radargeräts mit einer dielektrischen Wellenleiteranordnung.
Fig. 4 zeigt eine Halbschale bzw. eine Querschnittansicht einer dielektrischen Wellenleiteranordnung zur Halterung des dielektrischen Wellenleiters.
Fig. 5 zeigt eine dielektrische Wellenleiteranordnung mit zwei Halbschalen.
Fig. 6 zeigt eine weitere dielektrische Wellenleiteranordnung.
Fig. 7 zeigt eine weitere dielektrische Wellenleiteranordnung.
Fig. 8 zeigt eine Draufsicht auf eine dielektrische Wellenleiteranordnung.

### Detaillierte Beschreibung von Ausführungsformen

Fig. 1 zeigt schematisch ein Radargerät 200, z.B. für die Füllstandmesstechnik in der Prozess- oder Fabrikautomation, gemäß einer Ausführungsform. Das Radargerät 200 weist eine Sensorelektronik auf, die in einem Gehäuse angeordnet ist. Die Sensorelektronik kann beispielsweise einen Generator oder Sender und/oder einen Empfänger von Hochfrequenzwellen (HF-Wellen) aufweisen.

Eine Verbindung zwischen der Sensorelektronik und einem Antennensystem, zur Übertragung der HF-Wellen, kann z.B. mittels eines dielektrischen Wellenleiters 101 realisiert sein. Dies kann insbesondere für Anwendungen bei hohen Prozesstemperaturen vorteilhaft sein, bei denen ein gewisser räumlicher Abstand zwischen Sensorelektronik und Antennensystem erforderlich sein kann, damit z.B. die Elektronikbauteile der Sensorelektronik in ihrem spezifizierten Temperaturbereich betrieben werden können.

Der dielektrische Wellenleiter 101 kann mittels einer oder mehrerer Halterungen 102 gestützt sein. Die Halterung 102 kann den dielektrischen Wellenleiter 101 zumindest teilweise umfassen. Die Halterung 102 kann mittels einer form-, kraft- und/oder stoffschlüssigen Verbindung mit dem dielektrischen Wellenleiter 101 verbunden sein Die Halterung 102 kann lösbar mit dem dielektrischen Wellenleiter 101 verbunden sein. Der dielektrische Wellenleiter 101 kann mit der Halterung 102 und, optional, mit weiteren Komponenten - z.B. einem Gehäuse - eine dielektrische Wellenleiteranordnung 100 bilden. Die Wellenleiteranordnung 100 kann z.B. eine Länge zwischen 1 cm und 50 cm aufweisen. Eine derartige dielektrische Wellenleiteranordnung 100 kann vorteilhafterweise z.B. bei Frequenzen > 100 GHz eine geringe Signaldämpfung gegenüber einem Hohlleiter aufweisen. Weiterhin kann eine dielektrische Wellenleiteranordnung 100 relativ einfach und kostengünstig, z.B. als Kunststoffspritzgussteil, hergestellt werden. Die Herstellung von Hohlleitern hingegen kann für Frequenzen > 100 GHz technisch anspruchsvoll, aufwändig und entsprechend kostenintensiv sein.

Der dielektrische Wellenleiter 101 kann einen oder mehrere erste Abschnitte mit einem im Wesentlichen gleichförmigen Querschnitt aufweisen. Weiterhin kann der dielektrische Wellenleiter 101 einen oder mehrere zweite Abschnitte aufweisen. Der oder die zweiten Abschnitte weisen einen größeren Querschnitt (oder eine Aufweitung) auf als der erste Abschnitt. Zwischen dem ersten Abschnitt und dem zweiten Abschnitt ist ein Übergang angeordnet, der z.B. stufenförmig, schräg und/oder abgerundet ausgeführt sein kann.

Der oder die Halterungen 102 sind vorzugsweise an dem zweiten Abschnitt angeordnet. Dies kann vorteilhaft sein, weil damit eine optimierte elektrische Feldverteilung in und/oder an dem dielektrischen Wellenleiter 101 erzielt werden kann. Dabei können insbesondere Störreflexionen im HF-Signal bei einer Übertragung der HF-Wellen mittels des dielektrischen Wellenleiters 101 reduziert werden. Dadurch kann vorteilhafterweise ein Kompromiss erzielt werden zwischen geringer Signaldämpfung, die insbesondere den ersten Abschnitt bzw. die ersten Abschnitte auszeichnet, und geringer Störempfindlichkeit, welche typisch ist für den zweiten Abschnitt.

Fig. 2 zeigt die Orientierung von E- und H-Feld zum Querschnitt des dielektrischen Wellenleiters. Hierbei sind die E-Feldlinien parallel zur schmäleren Seite des dielektrischen Wellenleiters ausgerichtet und die H-Feldlinien parallel zur längeren Seite des dielektrischen Wellenleiters.

Die dielektrische Wellenleiteranordnung, die im Folgenden detaillierter beschrieben wird, ermöglicht eine definierte Ausrichtung und Orientierung der Elektronikeinheit, die das Radarmodul enthält, zu der dielektrischen Wellenleiteranordnung mit den beiden Halbschalen und damit darin eingespannten dielektrischen Wellenleiter, der einen nicht-rotationssymmetrischen oder gar rechteckigen Querschnitt aufweisen kann.

Dabei sind die Antenne, die die Einheit aus Halbschalen und Wellenleiter sowie eine Linse beinhaltet, und das Gehäuse, welches die Elektronikeinheit beinhaltet, rotationssymmetrisch. Bei der Montage jedoch muss die Elektronikeinheit zum rechteckigen Wellenleiter in der Antenne ausgerichtet werden. Durch die richtige Ausrichtung ergibt sich eine definierte Einkopplung des HF-Signals (E- und H-Feld) zum Querschnitt des Wellenleiters.

Das E- und das H-Feld muss sowohl senkrecht zum dielektrischen Wellenleiter ausgerichtet werden als auch zum längeren beziehungsweise kürzeren Schenkel des Rechteckquerschnitts des dielektrischen Wellenleiters.

Durch die an der Stirnfläche der Halterung vorgesehenen Ausnehmungen oder Ausstülpungen kann eine einfache Orientierung und somit Montage der Elektronikeinheit zum Antennensystem erfolgen, welches den Wellenleiter inklusive der Halterung beinhaltet.

Fig. 3 zeigt eine Querschnittsansicht eines Teilbereichs eines Radargeräts mit der oben beschriebenen Halterung 102, die den dielektrischen Wellenleiter 101 hält. Mit der Stirnfläche 103 stößt die Halterung 102 gegen den Boden 105 des Elektronikbechers 107. Zur besseren Zentrierung und Abstützung ist eine Aufnahme 104 im Boden 105 des Elektronikbechers vorgesehen, beispielsweise in Form eines zylinderförmigen Abschnitts, dessen Innenkontur an die Außenkontur der Halterung 102 angepasst ist, so dass diese dort eingeschoben werden kann. Die Halterung 102 weist in der Ausführungsform der Fig. 3 zwei oder mehr zylinderförmige Stifte 106 auf, welche in entsprechende Bohrungen im Boden 105 des Elektronikbechers 107 eingeschoben sind, um eine Drehausrichtung der Halterung 102 relativ zum Radarmodul 108 des Radargeräts zu bewirken.

Fig. 4 zeigt eine erste Halbschale beziehungsweise Querschnittsdarstellung einer dielektrischen Wellenleiteranordnung 100. Die Halbschale dient der Halterung des dielektrischen Wellenleiters 101. Der dielektrische Wellenleiter 101 weist einen ersten Abschnitt mit einen im Wesentlichen gleichförmigen Querschnitt auf und zwei zweite Abschnitte 110, 111, die einen größeren Querschnitt als der erste Abschnitt aufweisen. Diese befinden sich in korrespondierenden Aussparungen der Halbschale, so dass der dielektrische Wellenleiter 101 sowohl gegen eine Bewegung in Längsrichtung als auch eine rotatorische Bewegung gesichert ist.

An der Stirnfläche der Halterung sind zwei Bohrungen 106 vorgesehen, in welche entsprechende Stifte des Elektronikbechers eingreifen können, wenn die Halterung in die Aufnahme des Elektronikbechers eingeschoben wird.

Fig. 5 zeigt eine dielektrische Wellenleiteranordnung 100, die aus zwei in Fig. 4 gezeigten Halbschalen zusammengesetzt ist. Wie in Fig. 5 zu sehen, sind die vier Bohrungen 106 nicht in 90°-Winkeln zueinander angebracht, so dass die Halterung nur in zwei Positionen in die Aufnahme des Elektronikbechers eingesetzt werden kann, wobei beide Positionen einen Winkel von 180° zueinander aufweisen.

Fig. 6 zeigt eine weitere Ausführungsform einer dielektrischen Wellenleiteranordnung 100, bei der an der Stirnfläche Ausstülpungen 106 vorgesehen sind, in Form von zylindrischen Stiften. Im Elektronikbecher befinden sich entsprechende Bohrungen, in welche die Stifte eingreifen.

Fig. 7 zeigt eine weitere Ausführungsform, bei der zwei Stifte 106 und zwei Bohrungen vorgesehen sind, wobei sich entsprechend am Boden des Elektronikbechers zwei Bohrungen und zwei Stifte befinden.

Fig. 8 zeigt eine Draufsicht auf eine dielektrische Wellenleiteranordnung mit den beiden Halbschalen 1011 und 1012. An dieser Stelle sei darauf hingewiesen, dass auch nur eine einzelne Ausstülpung oder Ausnehmung vorgesehen sein kann, die in einer der beiden Halbschalen 1011, 1012 vorgesehen ist.

Vorzugsweise besteht die Halterung 102 aus zwei Halbschalen 1011, 1012 (identische oder unterschiedliche Halbschalen). Die Halbschalen können zueinander verschraubt, verklebt, verstiftet werden, oder auch weitere Ausricht- beziehungsweise Befestigungsmöglichkeiten aufweisen. Die Befestigung des dielektrischen Wellenleiters erfolgt mittig/zentrisch. Die Halterung kann metallisch sein, aus Kunststoff mit einer Metallisierung an den Haltepunkten bestehen beziehungsweise metallische Einsätze an den Haltepunkten aufweisen.

Der Querschnitt des dielektrischen Wellenleiters kann insbesondere rechteckig, nichtrotationssymmetrisch sein. Die Orientierung des Radarmoduls erfolgt senkrecht beziehungsweise parallel zum Rechteck-Querschnitt des Wellenleiters.

Die dielektrische Wellenleiteranordnung kann als Vorbaugruppe definiert werden und auch noch weitere Funktionen erfüllen, beispielsweise eine Temperaturentkopplung, eine galvanische Trennung bei Kunststoff-Halbschalen, eine drucktragende Funktion (Funktion als Druckstück) oder eine Druckschraube bei Varianten mit zusätzlichem Gewinde beziehungsweise als Presspassverband.

Es ergibt sich eine einfache Montage der Elektronikeinheit inklusive des Radarmoduls zur Einheit bestehend aus dem Wellenleiter und der Haltevorrichtung.

Das Füllstandradarmessgerät kann eine Sendefrequenz von ≥ 75 GHz aufweisen und insbesondere zur Objekterkennung eingerichtet sein.

Der Wellenleiter wird mittels metallischer Einsätze in den beiden Kunststoff-Halbschalen gehalten. Die Platine mit dem Radarmodul wird auf den Becherboden der Elektronikeinheit geschraubt. Der Becherboden der Elektronikeinheit wird mittels einer Passung und Zylinderstiften (mindestens zwei Zylinderstifte) zu der Vorbaugruppe bestehend aus den Halbschalen und dem Wellenleiter ausgerichtet. Die Orientierung des Becherbodens/der Elektronikeinheit kann auch über ein versetztes Bohrbild von zum Beispiel Schrauben ermöglicht werden. Auch kann die Orientierung durch unterschiedliche Gestaltung der Stirnflächen der beiden Halbschalen ermöglicht werden, zum Beispiel durch Einkerbungen oder dergleichen. Dadurch ist eine senkrechte, genaue Ausrichtung des E- beziehungsweise H-Feldes zum Rechteck-Querschnitt des Wellenleiters ermöglicht.

## Patentansprüche

1. Radargerät (200), aufweisend eine dielektrische Wellenleiteranordnung (100) für das Radargerät (200) und einen Elektronikbecher (107), die dielektrische Wellenleiteranordnung (100) aufweisend:
einen dielektrischen Wellenleiter (101) zum Propagieren von Hochfrequenzwellen;
eine Halterung (102), welche den dielektrischen Wellenleiter (101) zumindest teilweise umfasst;
wobei die Halterung (102) eingerichtet ist, mit ihrer Stirnfläche (103) in eine Aufnahme (104) in Form eines zylinderförmigen Abschnitts eines Bodens (105) des Elektronikbechers (107) eingeschoben zu werden, der ein Radarmodul (106) enthält;
wobei die Halterung (102) an ihrer Stirnfläche (103) zumindest eine Ausnehmung (106) oder Ausstülpung (106) aufweist, um eine Drehausrichtung der Halterung (102), und somit des Wellenleiters (101), beim Einschieben der Halterung (102) in die Aufnahme (104) des Bodens (105) zu bewirken;
wobei die Halterung (102) aus einer ersten Halbschale (1011) und einer zweiten Halbschale (1012), die eine zu der ersten Halbschale (1011) korrespondierende Gestaltung aufweist, aufgebaut ist;
wobei der dielektrische Wellenleiter (101) einen ersten Abschnitt mit einem im Wesentlichen gleichförmigen Querschnitt, und einen zweiten Abschnitt (110, 111) mit einem größeren Querschnitt als der erste Abschnitt aufweist, welche sich in korrespondierenden Aussparungen der ersten Halbschale (1011) befinden, so dass der dielektrische Wellenleiter (101) sowohl gegen eine Bewegung in Längsrichtung als auch eine rotatorische Bewegung gesichert ist.

2. Radargerät (200) nach Anspruch 1,
wobei die Ausstülpung (106) in Form eines Zylinderstiftes ausgeführt ist.

3. Radargerät (200) nach Anspruch 1 oder 2,
wobei die Ausnehmung (106) in Form einer Bohrung ausgeführt ist.

4. Radargerät (200) nach einem der vorhergehenden Ansprüche,
wobei die erste Halbschale (1011) eine Aufnahme für den dielektrischen Wellenleiter (101) aufweist.

5. Radargerät (200) nach einem der vorhergehenden Ansprüche,
wobei die Halterung (102) aus Edelstahl, insbesondere aus 316L Edelstahl, oder aus Aluminium, und/oder aus einem metallisch beschichteten Kunststoff, insbesondere HDPE, aus einem Schaumstoff, insbesondere aus einem Hart-Schaumstoff, beispielsweise Rohacell, besteht oder dieses Material aufweist.

6. Radargerät (200) nach einem der vorhergehenden Ansprüche,
wobei das Material der Halterung (102) einen niedrigeren DK-Wert aufweist als der dielektrische Wellenleiter (101).

7. Radargerät (200) nach einem der vorhergehenden Ansprüche,
wobei die Halterung (102) mittels einer formschlüssigen, kraftschlüssigen und/oder stoffschlüssigen Verbindung mit dem dielektrischen Wellenleiter (101) verbunden ist.

8. Radargerät (200) nach einem der vorhergehenden Ansprüche,
wobei der dielektrische Wellenleiter (101) einen nicht rotationssymmetrischen, insbesondere einen rechteckigen Querschnitt aufweist.

9. Radargerät (200) nach einem der vorhergehenden Ansprüche,
wobei der dielektrische Wellenleiter (101) aus einem Kunststoff besteht oder dieses Material aufweist, insbesondere ein Material aus einer Gruppe, welche Polyetheretherketon, PEEK, Polytetrafluorethylen, PTFE, Perfluoralkoxy, PFA, Polyvinylidenfluorid, PVDF, und/oder Hart-Polyethylen, HDPE, umfasst.

10. Verwendung eines Radargeräts (200) nach einem der vorhergehenden Ansprüche zur Füllstandmessung, zur Topologiebestimmung und/oder zur Grenzstandbestimmung.

## Claims

1. A radar device (200), comprising a dielectric waveguide assembly (100) for the radar device (200) and an electronics cup (107), the dielectric waveguide assembly (100) comprising:
a dielectric waveguide (101) for propagating high-frequency waves;
a bracket (102) that at least partially surrounds the dielectric waveguide (101);
wherein the bracket (102) is configured to be inserted with its end face (103) into a receptacle (104) in the form of a cylindrical portion of a bottom (105) of the electronics cup (107) that contains a radar module (106);
wherein the bracket (102) has at least one recess (106) or protrusion (106) on its end face (103) in order to effect a rotational alignment of the bracket (102), and thus of the waveguide (101), when the bracket (102) is inserted into the receptacle (104) of the base (105);
wherein the holder (102) is constructed from a first half-shell (1011) and a second half-shell (1012) that has a design corresponding to the first half-shell (1011);
wherein the dielectric waveguide (101) has a first section with a substantially uniform cross-section, and a second section (110, 111) with a larger cross-section than the first section, which are located in corresponding recesses of the first half-shell (1011), so that the dielectric waveguide (101) is secured against both longitudinal movement and rotational movement.

2. The radar device (200) according to claim 1,
wherein the protrusion (106) is designed in the form of a cylindrical pin.

3. The radar device (200) according to claim 1 or 2,
wherein the recess (106) is designed in the form of a bore.

4. The radar device (200) according to one of the preceding claims,
wherein the first half-shell (1011) has a receptacle for the dielectric waveguide (101).

5. The radar device (200) according to one of the preceding claims,
wherein the bracket (102) is made of stainless steel, in particular of 316L stainless steel, or aluminium, and/or of a metal-coated plastic, in particular of HDPE, a foam, in particular a hard foam, for example Rohacell, or comprises this material.

6. The radar device (200) according to one of the preceding claims,
wherein the material of the bracket (102) has a lower DK value than the dielectric waveguide (101).

7. The radar device (200) according to one of the preceding claims,
wherein the bracket (102) is connected to the dielectric waveguide (101) by means of a form-fitting, force-fitting and/or material-fitting connection.

8. The radar device (200) according to one of the preceding claims,
wherein the dielectric waveguide (101) has a non-rotationally symmetrical, in particular a rectangular cross-section.

9. The radar device (200) according to one of the preceding claims,
wherein the dielectric waveguide (101) consists of or comprises a plastic material, in particular a material from a group which includes polyetheretherketone, PEEK, polytetrafluoroethylene, PTFE, perfluoroalkoxy, PFA, polyvinylidene fluoride, PVDF, and/or high-density polyethylene, HDPE.

10. Use of a radar device (200) according to one of the preceding claims for fill level measurement, for topology determination and/or for limit level determination.

## Revendications

1. Appareil radar (200) présentant un ensemble guide d'ondes diélectrique (100) pour l'appareil radar (200) et un boîtier électronique (107), l'ensemble guide d'ondes diélectrique (100) comprenant :
un guide d'ondes diélectrique (101) pour propager des ondes à haute fréquence ;
un support (102) qui entoure au moins partiellement le guide d'ondes diélectrique (101) ;
dans lequel le support (102) est conçu pour être inséré avec sa face frontale (103) dans un logement (104) sous la forme d'une partie cylindrique d'un fond (105) du boîtier électronique (107) qui contient un module radar (106) ;
dans lequel le support (102) présente sur sa face frontale (103) au moins un évidement (106) ou une protubérance (106) afin de provoquer un alignement en rotation du support (102), et donc du guide d'ondes (101), lors de l'insertion du support (102) dans le logement (104) du fond (105) ;
dans lequel le support (102) est constitué d'une première demi-coque (1011) et d'une deuxième demi-coque (1012) qui présente une configuration correspondant à la première demi-coque (1011) ;
dans lequel le guide d'ondes diélectrique (101) présente une première partie avec une section transversale essentiellement uniforme, et une deuxième partie (110, 111) avec une section transversale plus grande que la première partie, qui se trouvent dans des évidements correspondants de la première demi-coque (1011), de sorte que le guide d'ondes diélectrique (101) est bloqué à la fois contre un mouvement dans la direction longitudinale et contre un mouvement de rotation.

2. Appareil radar (200) selon la revendication 1,
dans lequel la protubérance (106) est réalisée sous la forme d'une tige cylindrique.

3. Appareil radar (200) selon la revendication 1 ou 2,
dans lequel l'évidement (106) est réalisé sous la forme d'un alésage.

4. Appareil radar (200) selon l'une des revendications précédentes,
dans lequel la première demi-coque (1011) présente un logement pour le guide d'ondes diélectrique (101).

5. Appareil radar (200) selon l'une des revendications précédentes,
dans lequel le support (102) est en acier inoxydable, en particulier en acier inoxydable 316L, ou en aluminium, et/ou en plastique revêtu de métal, en particulier en HDPE, en mousse, en particulier en mousse dure, par exemple en Rohacell, ou présente ce matériau.

6. Appareil radar (200) selon l'une des revendications précédentes,
dans lequel le matériau du support (102) présente une constante diélectrique inférieure à celle du guide d'ondes diélectrique (101).

7. Appareil radar (200) selon l'une des revendications précédentes,
dans lequel le support (102) est relié au guide d'ondes diélectrique (101) au moyen d'une liaison par complémentarité de forme, par conjugaison de forces et/ou par liaison de matière.

8. Appareil radar (200) selon l'une des revendications précédentes,
dans lequel le guide d'ondes diélectrique (101) présente une section transversale non symétrique en rotation, en particulier une section transversale rectangulaire.

9. Appareil radar (200) selon l'une des revendications précédentes,
dans lequel le guide d'ondes diélectrique (101) est constitué d'une matière plastique ou présente ce matériau, en particulier un matériau appartenant à un groupe comprenant le polyétheréthercétone, PEEK, le polytétrafluoroéthylène, PTFE, le perfluoroalkoxy, PFA, le polyfluorure de vinylidène, PVDF et/ou polyéthylène dur, HDPE.

10. Utilisation d'un appareil radar (200) selon l'une des revendications précédentes pour la mesure de niveau de remplissage, la détermination de topologie et/ou la détermination de niveau limite.
